# EUROPÄISCHE PATENTSCHRIFT

(11) **EP 0 968 521 B1**
(45) Veröffentlichungstag und Bekanntmachung des Hinweises auf die Patenterteilung: **11.02.2009**
(21) Anmeldenummer: 98925419.8
(22) Anmeldetag: 20.03.1998
(51) Int. Cl.: H01J 65/00, H01J 5/46, H01J 5/02

(54) **FLACHSTRAHLER MIT DIELEKTRISCH BEHINDERTER ENTLADUNG UND ANORDNUNG ZUR DURCHFÜHRUNG DER ELEKTRODEN IN DEN ENTLADUNGSRAUM**
FLAT SPOTLIGHT WITH DISCHARGE SEPARATED BY A DIELECTRIC LAYER AND DEVICE FOR THE ELECTRODES INTO THE LEADING DISCHARGE AREA
SPOT PLAT A DECHARGE SEPAREE PAR UNE COUCHE DIELECTRIQUE ET DISPOSITIF DESTINE AU PASSAGE DES ELECTRODES DANS L'ESPACE DE DECHARGE

(30) Priorität: 21.03.1997 DE 19711891; 08.07.1997 DE 19729175
(43) Veröffentlichungstag der Anmeldung: 05.01.2000
(73) Patentinhaber: Patent-Treuhand-Gesellschaft für elektrische Glühlampen mbH, 81543 München (DE)
(72) Erfinder: VOLLKOMMER, Frank, D-82131 Buchendorf (DE); HITZSCHKE, Lothar, D-81737 München (DE)
(86) Internationale Anmeldenummer: PCT/DE1998/000828
(87) Internationale Veröffentlichungsnummer: WO 1998/043280

(56) Entgegenhaltungen:
- EP-A- 0 363 832
- WO-A-92/02947
- DE-A- 19 526 211
- US-A- 3 778 127
- US-A- 4 333 040
- PATENT ABSTRACTS OF JAPAN vol. 097, no. 003, 31.März 1997 -& JP 08 287871 A (STANLEY ELECTRIC CO LTD), 1.November 1996,
- PATENT ABSTRACTS OF JAPAN vol. 096, no. 005, 31.Mai 1996 -& JP 08 022805 A (STANLEY ELECTRIC CO LTD), 23.Januar 1996,
- PAMKOVE J. I. (ED.): "Display Devices" 1980 , SPRINGER VERLAG , BERLIN XP002074392 Criscimagna T. N. and Pleshko P.: "AC Plasma Displays", pp. 91-150, siehe Kapitel 3.2, 3.2.2.a

## Beschreibung

### Technisches Gebiet

Die Erfindung geht aus von einem Flachstrahler gemäß dem Oberbegriff des Anspruchs 1.

Unter der Bezeichnung "Flachstrahler" sind hier Strahler mit einer flächigen Geometrie gemeint, die Licht emittieren, d.h. sichtbare elektromagnetische Strahlung, oder auch Ultraviolett(UV)- sowie Vakuumultraviolett(VUV)-Strahlung.

Derartige Strahlungsquellen eignen sich, je nach dem Spektrum der emittierten Strahlung, für die Allgemein- und Hilfsbeleuchtung, z.B. Wohn- und Bürobeleuchtung bzw. Hintergrundbeleuchtung von Anzeigen, beispielsweise LCD's (Liquid Crystal Displays), für die Verkehrs- und Signalbeleuchtung, für die UV-Bestrahlung, z.B. Entkeimung oder Photolytik.

Es handelt sich dabei um Flachstrahler, die mittels dielektrisch behinderter Entladung betrieben werden.

Bei dieser Art von Strahler sind entweder die Elektroden einer Polarität oder alle Elektroden, d.h. beiderlei Polarität, mittels einer dielektrischen Schicht von der Entladung getrennt (einseitig bzw. zweiseitig dielektrisch behinderte Entladung, siehe z.B. WO 94/23442 bzw. EP 0 363 832). Derartige Elektroden werden im folgenden auch verkürzend als "dielektrische Elektroden" bezeichnet.

Die dielektrische Schicht kann durch die Wandung des Entladungsgefäßes selbst gebildet sein, indem die Elektroden außerhalb des Entladungsgefäßes, etwa auf der Außenwandung, angeordnet sind. Ein Vorteil dieser Ausführung mit äußeren Elektroden ist, daß keine gasdichten Stromdurchführunggen durch die Wandung des Entladungsgefäßes geführt werden müssen. Allerdings ist die Dicke der dielektrischen Schicht - ein wichtiger Parameter, der unter anderem die Zündspannung und die Brennspannung der Entladung beeinflußt - im wesentlichen durch die Anforderungen an das Entladungsgefäß, insbesondere dessen mechanische Festigkeit, festgelegt. Da die Höhe der erforderlichen Versorgungsspannung mit der Dicke der dielektrischen Schicht zunimmt, ergeben sich unter anderem folgende Nachteile. In erster Linie muß die für den Betrieb des Flachstrahlers vorgesehene Spannungsversorgung auf den höheren Spannungsbedarf ausgelegt werden. Dies ist in der Regel mit Mehrkosten und größeren Außenabmessungen verbunden. Außerdem sind höhere Sicherheitsvorkehrungen zum Berührungsschutz erforderlich.

Andererseits kann die dielektrische Schicht auch in Gestalt einer zumindest teilweisen Umhüllung oder Schicht mindestens einer innerhalb des Entladungsgefäßes angeordneten Elektrode realisiert sein. Das hat den Vorteil, daß die Dicke der dielektrischen Schicht auf die Entladungseigenschaften hin optimiert werden können. Allerdings erfordern innere Elektroden gasdichte Stromdurchführungen. Dadurch sind zusätzliche Fertigungsschritte erforderlich, was die Herstellung in der Regel verteuert.

Üblicherweise sind längliche Elektroden mit verschiedener Polarität (Anoden und Kathoden) abwechselnd nebeneinander angeordnet, wodurch sich flächenartige Entladungskonfigurationen mit relativ flachen Entladungsgefäßen realisieren lassen. Ebenso können die Anoden und Kathoden auf unterschiedlichen Seiten der Innenwandung des Entladungsgefäßes angeordnet sein, z.B. derart, daß sich jeweils eine Anode und Kathode gegenüberstehen. Außerdem sind die Elektroden paarweise an die beiden Pole einer Spannungsquelle angeschlossenen. Ein besonders effizientes Verfahren zum Betreiben von Strahlern mit dielektrischen Elektroden ist in der WO 94/23442 beschrieben.

### Stand der Technik

Aus der DE-OS 195 26 211 ist ein Flachstrahler bekannt, der mit Hilfe einer Folge von durch Pausenzeiten voneinander getrennten Wirkleistungspulsen - d.h. entsprechend dem Betriebsverfahren der WO 94/23442 - betrieben wird. In den Ausführungsbeispielen sind unter anderem streifenförmige Elektroden auf der Außenwandung des Entladungsgefäßes angeordnet.

In der EP 0 363 832 ist unter anderem ein UV-Hochleistungsstrahler mit streifenförmigen Elektroden offenbart, die unter anderem auf der Innenwandung des Entladungsgefäßes angeordnet sind. Über Stromdurchführungen zum Verbinden der inneren Elektroden mit einer Spannungsquelle sind allerdings keine Angaben enthalten.

Üblicherweise sind die inneren Elektroden von Entladungslampen und - strahlern mit einer drahtförmigen oder folienartigen Stromzuführung verbunden. Eine Durchführung verbindet die Stromzuführung im Innern des Entladungsgefäßes mit äußeren Stromzuführungen, die ihrerseits der Verbindung mit einer elektrischen Versorgungsquelle dienen. Um die Gasdichtheit sicherzustellen, muß die Durchführung einerseits eng vom Material des Entladungsgefäßes umgeben sein. Andererseits weisen die Materialien von Durchführung, üblicherweise ein Metall oder eine Metallegierung, und Entladungsgefäß, z.B. Glas oder Keramik, zum Teil sehr unterschiedliche Wärmeausdehnungskoeffizienten auf. Um zu hohe mechanische Spannungen und folglich Spannungsbrüche- und Risse im Durchführungsbereich zu vermeiden, werden die Durchführungen unter anderem mittels sehr dünner Drähte realisiert. Diese Technik ist allerdings auf geringe Stromstärken bzw. Lampenleistungen beschränkt, da die dünnen Drähte ansonsten ähnlich wie eine Schmelzsicherung durchbrennen würden. Diesem Nachteil wird bekanntermaßen durch Verwendung einer dünnen Folie, z.B. einer ca. 10-20 µm dicken Molybdänfolie, im Dichtungsbereich der Durchführung abgeholfen.

Die genannten Techniken sind aufgrund der vielen Einzelteile sowie Handhabungs- und Fertigungsschritte für eine automatisierte Fertigung von Flachstrahlern mit sehr vielen Elektrodenstreifen wenig geeignet.

### Darstellung der Erfindung

Es ist Aufgabe der vorliegenden Erfindung, einen Flachstrahler mit streifenartigen inneren Elektroden gemäß dem Oberbegriff des Anspruchs 1 bereitzustellen, der Stromdurchführungen aufweist derart, daß der Flachstrahler - weitgehend unabhängig von der Größe und damit der Anzahl der Elektroden - in relativ wenigen Fertigungsschritten und folglich kostengünstig herstellbar ist.

Diese Aufgabe wird durch die kennzeichnenden Merkmale des Anspruchs 1 gelöst. Besonders vorteilhafte Ausgestaltungen finden sich in den abhängigen Ansprüchen.

Unter dem Begriff "streifenartige Elektrode" oder auch verkürzend "Elektrodenstreifen" soll hier und im folgenden ein längliches, im Vergleich zu seiner Länge sehr dünnes Gebilde verstanden werden, das in der Lage ist, als Elektrode wirken zu können. Dabei müssen die Kanten dieses Gebildes nicht notwendigerweise parallel zueinander sein. Insbesondere sollen auch Unterstrukturen entlang der Längsseiten der Streifen umfaßt sein.

Die Erfindung schlägt vor, die inneren streifenartigen Elektroden selbst zusätzlich auch als Durchführungen inklusive äußere Stromzuführungen weiter zu bilden.

Zu diesem Zweck ist das Entladungsgefäß aus einer Bodenplatte und einer Deckenplatte aufgebaut, die mittels Lot, z.B. Glaslot, - eventuell, aber nicht notwendigerweise, über einen zusätzlichen Rahmen - miteinander verbunden sind.

Auf einen Rahmen kann verzichtet werden, wenn zumindest eine der beiden Platten z.B. wannenartig geformt ist derart, daß von der Boden- und Dekkenplatte ein Entladungsraum umschlossen ist.

Die Elektrodenstreifen sind jeweils mit einem Ende durch das Lot hindurch gasdicht nach außen geführt. Die Streifen selbst sind gasdicht direkt auf der Bodenplatte und/oder Deckenplatte aufgebracht - ähnlich wie Leiterbahnen auf einer elektrischen Leiterplatte -, z.B. durch Aufdampfen, Siebdruck mit anschließendem Einbrennen oder ähnlichen Techniken. Die Dichtung der Durchführung sowie der anderen Bauelemente übernimmt das Lot.

Auf diese Weise werden die inneren Elektroden, die Durchführungen und äußeren Stromzuführungen quasi gleichzeitig in einem gemeinsamen Fertigungsschritt als funktionell unterschiedliche Teilbereiche einer jeweils einzigen kathodenseitigen bzw. anodenseitigen schichtartigen Leiterbahnstruktur hergestellt. Gegenüber dem Stand der Technik ist die Anzahl der Handhabungs- und Fertigungsschritte dadurch deutlich reduziert. Ein weiterer Vorteil der Erfindung ist, daß sie die kostengünstige Fertigung nahezu beliebig großer Flachstrahler ermöglicht, da der genannte Fertigungsabschnitt praktisch unabhängig von der Größe des Strahlers immer gleichartig realisiert werden kann.

Außerhalb des Entladungsgefäßes können die Elektrodenstreifen in einer ersten einfachen Ausführung nach dem Durchführungsbereich in einer der Anzahl der Elektrodenstreifen entsprechenden Anzahl von äußeren Stromzuführungen enden. Jeder Elektrodenstreifen ist also für sich betrachtet als eine leiterbahnähnliche Struktur ausgebildet, welche jeweils die drei folgenden, funktionell unterschiedlichen Teilbereiche umfaßt: innerer Elektrodenbereich, Durchführungsbereich und äußerer Stromzuführungsbreich.

Diese Ausführungsform trägt dem Umstand Rechnung, daß die gegenseitige Verbindung der Stromzuführungen gleicher Polarität zum Anschluß an die beiden Pole einer Spannungsquelle auch innerhalb einer geeigneten, zwischen Flachstrahler und Spannungsquelle geschalteten Anschlußvorrichtung, beispielsweise einer speziell angepaßten Stecker-Kabelkombination, erfolgen kann.

In einer zweiten Ausführung gehen die Elektrodenstreifen gleicher Polarität in je eine gemeinsame, busartige äußere Stromzuführung über. Im Betrieb werden diese beiden äußeren Stromzuführungen mit je einem Pol einer Spannungsquelle verbunden. Der Vorteil gegenüber der ersten Ausführung ist, daß auf eine eigens angepaßte Stecker-Kabelkombination verzichtet werden kann.

Um mechanische Spannungen durch unterschiedliche Wärmeausdehnungen gering zu halten und um die Gasdichtheit auch im Dauerbetrieb zu gewährleisten, sind die Materialien für Glaslot und Rahmen sowie Boden- und Dekkenplatte aufeinander abgestimmt. Außerdem sind die Dicken der Leiterbahnen (Elektrode, Durchführung, Stromzuführung) so dünn gewählt, daß einerseits die Wärmespannungen gering bleiben und daß andererseits die im Betrieb erforderlichen Stromstärken realisiert werden können.

Dabei kommt einer ausreichend hohen Stromtragfähigkeit der Leiterbahnen insofern eine besondere Bedeutung zu, als die für derartige Flachstrahler angestrebten hohen Lichtstärken letztendlich hohe Stromstärken bedingen. Insbesondere bei Flachleuchtstofflampen für die Hinterleuchtung von Flüssigkristallanzeigen (LCD) ist aufgrund der geringen Transmission derartiger Anzeigen von typisch 6% eine besonders hohe Lichtstärke unabdingbar. Nochmals verschärft wird diese Problematik bei der bevorzugten gepulsten Betriebsweise der Entladung, da während der relativ kurzen Dauer der repetitiven Wirkleistungseinkopplung besonders hohe Ströme in den Leiterbahnen fließen. Nur so ist es möglich, auch ausreichend hohe mittlere Wirkleistungen einzukoppeln und dadurch im zeitlichen Mittel die gewünschte hohe Lichtstärke zu erzielen.

Um die vorgenannte hohe Stromtragfähigkeit zu gewährleisten, werden relativ dicke Leiterbahnen verwendet. Zu geringe Leiterbahndicken bergen nämlich die Gefahr der Rißbildung aufgrund lokaler Überhitzung der Leiterbahnen. Die Erwärmung der Leiterbahnen durch den ohmschen Anteil des Leiterbahnstromes ist umso höher, je geringer der Querschnitt der Leiterbahnen ist. Der Breite der Leiterbahnen sind aber Grenzen gesetzt, unter anderem weil mit zunehmender Breite die Abschattung der leuchtenden Fläche des Flachstrahlers durch die Leiterbahnen ebenfalls zunimmt. Deshalb werden eher schmale, dafür aber möglichst dicke Leiterbahnen angestrebt, um das Problem der Rißbildung aufgrund von Wärmeentwicklung durch hohe Stromdichten in den Leiterbahnen zu lösen. Typische Dicken für Leitsilberstreifen liegen im Bereich von ca. 5 µm bis ca. 50 µm, bevorzugt im Bereich von ca. 5,5 µm bis ca. 30 µm, besonders bevorzugt im Bereich von ca. 6 µm bis ca. 15 µm.

Allerdings lassen derart dicke Leiterbahnen auf relativ ausgedehnten flachen Trägermaterialien, wie sie bei Flachstrahlern verwendet werden, Rißbildungen durch Materialspannungen erwarten, die beispielsweise aus den Biegebelastungen beim Evakuieren während des Herstellungsprozesses resultieren. Der Grund für die wachsende Gefahr von Rißbildungen ist die Abhängigkeit der Dehnungsgrenze ε einer Schicht von deren Dicke d gemäß $ε ∝ 1 / \sqrt{d} .$ Demnach ist die Dehnungsgrenze umso geringer, je größer die Schichtdicke ist. Außerdem wächst mit zunehmender Schichtdicke die Wahrscheinlichkeit von Diskontinuitäten innerhalb der Schicht dramatisch. Diese Diskontinuitäten führen zu lokal erhöhten Zugspannungen innerhalb der Schicht. Daraus folgt schließlich die Gefahr der Ablösung der Schicht vom Trägermaterial.

Überraschenderweise hat es sich gezeigt, daß dennoch Flachstrahler mit derart dicken Leiterbahnen gasdicht hergestellt werden können und daß darüber hinaus die Lebensdauer durchaus einige Tausend Stunden betragen kann.

Möglicherweise tragen dazu auch gezielt in geeignetem Abstand voneinander zwischen Boden- und Deckenplatte angeordnete Stützstellen, beispielsweise in Form von Glaskugeln, bei, die dem Flachstrahler eine ausreichende Biegestabilität verleihen, ohne eine unakzeptabel starke Abschattung zu bewirken.

Nach dem gegenwärtigen Stand der Erkenntnis werden unter anderem die beiden Parameter P₁= d_{St} · d_{E1} und P₂= d_{St}/d_{P1} als relevant für die Lebensdauer des Flachstrahlers angesehen, wobei d_{St} den Abstand der Stützstellen zueinander bzw. zur begrenzenden Seitenwand, d_{E1} die Dicke der Elektrodenbahnen und d_{P1} die kleinere der beiden Dicken von Boden- bzw. Dekkenplatte bezeichnen. Typische Werte für P₁ liegen im Bereich von 50 mm µm bis 680 mm µm, bevorzugt im Bereich von 100 mm µm bis 500 mm µm, besonders bevorzugt von 200 mm µm bis 400 mm µm. Typische Werte für P₂ liegen im Bereich von 8 bis 20, bevorzugt im Bereich von 9 bis 18, besonders bevorzugt im Bereich von 10 bis 15.

Gute Erfahrungen wurden beispielsweise mit 10 µm dicken aufgedruckten Silberschichten und zwischen jeweils 2,5 mm dicken Boden- und Deckenplatte im gegenseitigen Abstand von ca. 34 mm mittels Glaslot eingepaßten Glaskugeln gemacht. Aus diesen Werten resultieren P₁ = 340 mm µm und P₂=13,6.

Außerdem wird Schutz für ein Bestrahlungssystem beansprucht, welches aus dem vorgenannten neuen Flachstrahler und einer Impulsspannungsquelle besteht.

### Beschreibung der Zeichnungen

Im folgenden wird die Erfindung anhand zweier Ausführungsbeispiele näher erläutert. Es zeigen:
- Fig. 1a: ein erstes Ausführungsbeispiel eines Flachstrahlers in teilweise durchbrochener Draufsicht,
- Fig. 1b: einen Querschnitt durch den Flachstrahler aus Figur 1a entlang der Linie AA.
- Fig. 2a: ein zweites Ausführungsbeispiel eines Flachstrahlers in teilweise durchbrochener Draufsicht,
- Fig. 2b: einen Querschnitt durch den Flachstrahler aus Figur 2a entlang der Linie AA,
- Fig. 2c: eine ausschnittsweise Darstellung eines Querschnitts durch den Flachstrahler aus Figur 2b entlang der Linie BB.

Die Figuren 1a und 1b zeigen schematisch einen Flachstrahler 1 in Draufsicht sowie eine Schnittdarstellung entlang der Linie AA. Der Flachstrahler 1 besteht aus einem Entladungsgefäß 2, streifenförmigen Kathoden 3 und dielektrisch behinderten, streifenförmigen Anoden 4.

Das Entladungsgefäß 2 besteht aus einer Bodenplatte 5, einer Deckenplatte 6 und einem Rahmen 7, die allesamt eine rechteckige Grundfläche aufweisen. Bodenplatte 5 und Deckenplatte 6 sind mittels Glaslot 8 mit dem Rahmen gasdicht verbunden derart, daß das Innere 9 des Entladungsgefäßes 2 quaderförmig ausgebildet ist. Die Wandstärke der aus Glas bestehenden Bodensowie Deckenplatte beträgt jeweils ca. 2,5 mm. Der Rahmen ist aus einem Glasrohr mit einem Durchmesser von ca. 5 mm gefertigt. Zwischen Boden- und Deckenplatte sind Präzisionsglaskugeln mit einem Durchmesser von 5 mm als Stützstellen äquidistant in einem gegenseitigen Abstand von ca. 34 mm mittels Glaslot eingepaßt (der Übersicht wegen nicht dargestellt). Die Bodenplatte 5 ist größer als die Deckenplatte 6 derart, daß das Entladungsgefäß 2 einen umlaufenden freistehenden Rand aufweist.

Die Kathoden 3 und Anoden 4 sind abwechselnd und parallel zueinander im gegenseitigen Abstand von ca. 6 mm auf der Innenwandung der Bodenplatte 5 angeordnet. Die Kathoden 3 und Anoden 4 sind an einander entgegengesetzten Enden verlängert und als kathodenseitige 10 bzw. anodenseitige 11 Durchführungen aus dem Innern 9 des Entladungsgefäßes 2 auf der Bodenplatte 5 beidseitig nach außen geführt. Auf dem Rand der Bodenplatte 5 gehen die Durchführungen 10;11 jeweils in kathodenseitige 12 bzw. anodenseitige 13 äußere Stromzuführungen über. Die äußeren Stromzuführungen dienen als Außenkontakte für die Verbindung mit vorzugsweise einer elektrischen Impulsspannungsquelle (nicht dargestellt), gegebenenfalls mittels geeigneten Steckverbindungen (nicht dargestellt).

Auf der Innenwandung der Deckenplatte 6 ist eine Schicht 16 eines Leuchtstoffgemisches aufgebracht, welche die vorwiegend kurzwellige Strahlung der Entladung in sichtbares weißes Licht konvertiert. Es handelt sich dabei um einen Dreibandenleuchtstoff mit der Blaukomponente BAM (BaMgA1₁₀O₁₇: Eu²⁺), der Grünkomponente LAP (LaPO₄: [Tb³⁺, Ce³⁺]) und der Rotkomponente YOB ([Y, Gd]BO₃: Eu³⁺). Die Schichtdicke beträgt ca. 27 µm. In einer bevorzugten Variante (nicht dargestellt) sind außer der Innenwandung der Deckenplatte zusätzlich noch die Innenwandung der Bodenplatte inklusive der Elektroden sowie des Rahmens mit einem Leuchtstoffgemisch beschichtet. Ferner ist noch direkt auf der Innenwandung der Bodenplatte je eine lichtreflektierende Schicht aus TiO₂ und Al₂O₃ aufgebracht. Die Schichtdicken betragen ca. 15 µm bzw. 7 µm. Diese Variante ist deshalb nicht dargestellt, weil durch die Leuchtstoffschicht der Blick auf die Elektrodenstreifen verdeckt würde.

Der Durchbruch in der Deckenplatte 6 dient lediglich darstellerischen Zwecken und gibt den Blick auf einen Teil der Anoden 4 und Kathoden 3 frei. Im Innern 9 des Entladungsgefäßes 2 sind die Anoden 4 vollständig mit einer Glasschicht 17 bedeckt (vgl. auch Figur 1b, welche einen Schnitt des Flachstrahlers 1 längs einer Anode 4 zeigt), deren Dicke ca. 250 µm beträgt. Die Elektroden 3;4, Durchführungen 10;11 und äußere Stromzuführungen 12;13 sind als funktionell verschiedene Abschnitte einer kathodenseitigen und einer anodenseitigen zusammenhängenden Schichtstruktur aus Silber realisiert, die mittels Siebdrucktechnik und anschließendem Einbrennen gemeinsam aufgebracht sind. Die Schichtdicke beträgt ca. 10 µm.

Der in den Figuren 2a-2c schematisch in Draufsicht sowie als Schnitt entlang der Linien AA bzw. BB dargestellte Flachstrahler 1' unterscheidet sich von dem Flachstrahler 1 (Figuren 1a und 1b) lediglich in der Gestaltung der äußeren Stromzuführung 12;13. Die Durchführungen 10;11 jedes Elektrodenstreifens 3;4 sind auf dem Rand der Bodenplatte 5 zunächst weitergeführt und münden in einer kathodenseitigen 12 bzw. anodenseitigen 13 busartigen Leiterbahn. Diese Leiterbahnen 12;13 enden schließlich in zwei benachbarten Abschnitten 14;15. Die beiden Abschnitte 14;15 dienen als Außenkontakte für die Verbindung mit einer elektrischen Spannungsquelle (nicht dargestellt).

In Figur 2c ist lediglich ein gegenüber Figur 2b vergrößerter Ausschnitt längs der Linie BB dargestellt, damit die Verhältnisse besser erkennbar sind.

In einer weiteren Variante (nicht dargestellt) sind die Kathodenstreifen auf der Innenwandung der Deckenplatte aufgebracht. Jedem Kathodenstreifen ist ein Anodenstreifenpaar zugeordnet derart, daß im Querschnitt betrachtet jeweils die gedachte Verbindung von Kathoden und korrespondierenden Anoden die Form eines auf dem Kopf stehenden "V" ergibt. Kathoden- und Anodenstreifen sind auf derselben Seite der Leuchtstofflampe mittels Durchführungen nach außen geführt und gehen auf dem entsprechenden Rand der Decken- bzw. Bodenplatte in die kathodenseitige bzw. anodenseitige Stromzuführung über. Sowohl die Anodenstreifen als auch die Kathodenstreifen sind vollständig mit einer dielektrischen Schicht bedeckt, die sich über die komplette Innenwandung der Boden- und der Deckenplatte erstreckt derart, daß die dielektrischen Schicht zusätzlich als Glaslot zur gasdichten Verbindung dient. Auf der dielektrischen Schicht der Bodenplatte ist je eine lichtreflektierende Schicht aus TiO₂ und Al₂O₃ aufgebracht. Als letzte Schicht folgt darauf und ebenso auf der dielektrischen Schicht der Deckenplatte eine Leuchtstoffschicht aus einem BAM, LAP, YOB-Gemisch.

Die Erfindung ist nicht durch die angegebenen Ausführungsbeispiele beschränkt. Außerdem können Merkmale unterschiedlicher Ausführungsbeispiele auch kombiniert werden.

## Patentansprüche

1. Flachstrahler (1) mit einem zumindest teilweise transparenten und mit einer Gasfüllung gefüllten geschlossenen Entladungsgefäß (2) aus elektrisch nichtleitendem Material und mit auf der Innenwandung des Entladungsgefäßes (2) angeordneten streifenartigen Elektroden (3,4), wobei zumindest die Anoden (4) jeweils mit einer dielektrischen Schicht (17) bedeckt sind, **dadurch gekennzeichnet, daß**
• das Entladungsgefäß (2) zumindest eine Bodenplatte (5) und eine Deckenplatte (6) aufweist, wobei die Bodenplatte (5) und die Dekkenplatte (6) mittels Lot (8), gegebenenfalls auch über einen zwischen Decken- und Bodenplatte angeordneten zusätzlichen Rahmen (7), gasdicht miteinander verbunden sind,
• die streifenartigen inneren Elektroden (3,4) zusätzlich in Durchführungen (10,11) und diese wiederum in äußere Stromzuführungen (12;13) übergehen derart, daß die Elektroden (3,4), die Durchführungen (10,11) und die äußeren Stromzuführungen (12;13) als jeweils funktionell unterschiedliche Teilbereiche leiterbahnähnlicher Strukturen (3,10,12;4,11,13) ausgebildet sind,
wobei die Durchführungen (10,11) durch das Lot (8) gasdicht abgedeckt nach außen geführt sind und wobei die sich unmittelbar daran anschließenden äußeren Stromzuführungen (12,13) zum Anschluß einer elektrischen Versorgungsquelle dienen.

2. Flachstrahler nach Anspruch 1, **dadurch gekennzeichnet, daß** die dielektrischen Schichten zusätzlich als Lot für die gasdichten Durchführungen dienen.

3. Flachstrahler nach Anspruch 1 oder 2, **dadurch gekennzeichnet, daß** die äußeren Stromzuführungen (12;13) auf der Außenwandung des Entladungsgefäßes angeordnet sind.

4. Flachstrahler nach einem der Ansprüche 1 bis 3, **dadurch gekennzeichnet, daß** die kathoden- und anodenseitigen Strukturen jeweils aus einer Metallschicht bestehen, wobei die Schichtdicke im Bereich zwischen 5 µm und 50 µm, bevorzugt im Bereich von 5,5 µm bis 30 µm, besonders bevorzugt im Bereich von 6 µm bis 15 µm liegt.

5. Flachstrahler nach Anspruch 4, **dadurch gekennzeichnet, daß** die Schichtdicke ca. 10 µm beträgt.

6. Flachstrahler nach einem der Ansprüche 1 bis 5, **dadurch gekennzeichnet, daß** zwischen der Boden- und der Deckenplatte Abstandshalter angeordnet sind.

7. Flachstrahler nach Anspruch 6, **dadurch gekennzeichnet, daß** die Abstandshalter durch Glaskugeln realisiert sind.

8. Flachstrahler nach Anspruch 6 oder 7, **dadurch gekennzeichnet, daß** der Parameter P₁ = d_{St} · d_{E1} im Bereich von 50 mm µm bis 680 mm µm, bevorzugt im Bereich von 100 mm µm bis 500 mm µm, besonders bevorzugt im Bereich von 200 mm µm bis 400 mm µm liegt, wobei d_{St} den Abstand der Stützstellen zueinander bzw. zur begrenzenden Seitenwand und d_{E1} die Dicke der Elektrodenbahnen bezeichnen.

9. Flachstrahler nach einem der Ansprüche 6 bis 8, **dadurch gekennzeichnet, daß** der Parameter P₂= d_{St}/d_{P1} im Bereich von 8 bis 20, bevorzugt im Bereich von 9 bis 18, besonders bevorzugt im Bereich von 10 bis 15 liegt, wobei d_{St} den Abstand der Stützstellen zueinander bzw. zur begrenzenden Seitenwand und d_{P1} die kleinere der beiden Dicken von Boden- bzw. Deckenplatte bezeichnen.

10. Flachstrahler nach Anspruch 1, **dadurch gekennzeichnet, daß** der Wärmeausdehnungskoeffizient des Lotes (8) auf die Wärmeausdehnungskoeffizienten der Materialien der Bodenplatte (5) und der Dekkenplatte (6) sowie gegebenenfalls des Rahmens (7) abgestimmt ist.

11. Flachstrahler nach Anspruch 1, **dadurch gekennzeichnet, daß** zumindest ein Teil der Innenwandung des Entladungsgefäßes eine Schicht aus einem Leuchtstoff oder Leuchtstoffgemisch aufweist.

12. Flachstrahler nach Anspruch 11, **dadurch gekennzeichnet, daß** auf einem Teil der Innenwandung des Entladungsgefäßes, insbesondere auf der Innenwandung der Bodenplatte, zwischen Innenwandung und Leuchtstoffschicht eine lichtreflektierende Schicht aufgebracht ist.

13. Flachstrahler nach einem oder mehreren der vorstehenden Ansprüche, wobei die äußeren Stromzuführungen derart ausgebildet sind, daß die Durchführungen (10;11) der Kathoden (3) und Anoden (4) in eine kathoden- bzw. anodenseitige busartige Leiterbahn (12,14;13,15) münden.

14. Flachstrahler nach Anspruch 13, wobei die beiden busartigen Stromzuführung (12,14;13,15) auf der Außenwandung des Entladungsgefäßes angeordnet sind.

15. Bestrahlungssystem mit einem Flachstrahler und einer elektrischen Impulsspannungsquelle, die geeignet ist, im Betrieb durch Pausen voneinander getrennte Spannungspulse zu liefern, **dadurch gekennzeichnet, daß** der Flachstrahler Merkmale eines oder mehrerer der Ansprüche 1 bis 8 aufweist, wobei die Impulsspannungsquelle mit den äußeren Stromzuführungen des Flachstrahlers elektrisch leitend verbunden ist.

## Claims

1. Flat lamp (1) with an at least partially transparent, closed discharge vessel (2) which is filled with a gas fill and is made from an electrically nonconductive material and with strip-like electrodes (3, 4), which are arranged on the inner wall of the discharge vessel (2), at least the anodes (4) each being covered by a dielectric layer (17), **characterized in that**
• the discharge vessel (2) has at least a bottom plate (5) and a top plate (6), the bottom plate (5) and the top plate (6) being connected to one another in a gas-tight manner by means of solder (8), possibly also via an additional frame (7) arranged between the top plate and the bottom plate,
• the strip-like inner electrodes (3, 4) additionally merge into leadthroughs (10, 11), and the latter in turn merge into external power supply lines (12; 13) in such a way that the electrodes (3, 4), the leadthroughs (10, 11) and the external power supply lines (12; 13) are in the form of in each case functionally different subregions of conductor-track-like structures (3, 10, 12; 4, 11, 13),
the leadthroughs (10, 11) being guided to the outside so as to be covered in a gas-tight manner by the solder (8), and the external power supply lines (12, 13) connected directly thereto being used for connecting an electrical supply source.

2. Flat lamp according to Claim 1, **characterized in that** the dielectric layers additionally act as solder for the gas-tight leadthroughs.

3. Flat lamp according to Claim 1 or 2, **characterized in that** the external power supply lines (12; 13) are arranged on the outer wall of the discharge vessel.

4. Flat lamp according to one of Claims 1 to 3, **characterized in that** the cathode-side and anode-side structures each consist of a metal layer, the layer thickness being in the range of between 5 µm and 50 µm, preferably in the range of 5.5 µm to 30 µm, particularly preferably in the range of 6 µm to 15 µm.

5. Flat lamp according to Claim 4, **characterized in that** the layer thickness is approximately 10 µm.

6. Flat lamp according to one of Claims 1 to 5, **characterized in that** spacers are arranged between the bottom plate and the top plate.

7. Flat lamp according to Claim 6, **characterized in that** the spacers are formed by glass beads.

8. Flat lamp according to Claim 6 or 7, **characterized in that** the parameter P₁=d_{St} · d_{E1} is in the range of 50 mm µm to 680 mm µm, preferably in the range of 100 mm µm to 500 mm µm, particularly preferably in the range of 200 mm µm to 400 mm µm, d_{St} denoting the distance between the supporting points or between the supporting points and the delimiting side wall, and d_{E1} denoting the thickness of the electrode tracks.

9. Flat lamp according to one of Claims 6 to 8, **characterized in that** the parameter P₂=d_{St}/d_{P1} is in the range of 8 to 20, preferably in the range of 9 to 18, particularly preferably in the range of 10 to 15, d_{St} denoting the distance between the supporting points or between the supporting points and the delimiting side, and d_{P1} denoting the smaller of the two thicknesses of the bottom plate or cover plate.

10. Flat lamp according to Claim 1, **characterized in that** the coefficient of thermal expansion of the solder (8) is matched to the coefficients of thermal expansion of the materials of the bottom plate (5) and of the top plate (6) and possibly of the frame (7).

11. Flat lamp according to Claim 1, **characterized in that** at least part of the inner wall of the discharge vessel has a layer of phosphor or phosphor mixture.

12. Flat lamp according to Claim 11, **characterized in that** a light-reflecting layer is applied to part of the inner wall of the discharge vessel, in particular to the inner wall of the bottom plate, between the inner wall and the phosphor layer.

13. Flat lamp according to one or more of the preceding claims, the external power supply lines being designed such that the leadthroughs (10; 11) of the cathodes (3) and anodes (4) open out into a cathode-side or anode-side bus-like conductor track (12, 14; 13, 15).

14. Flat lamp according to Claim 13, the two bus-like power supply lines (12, 14; 13, 15) being arranged on the outer wall of the discharge vessel.

15. Irradiation system with a flat lamp and an electrical pulsed voltage source, which is suitable for supplying voltage pulses which are separated from one another by intervals during operation, **characterized in that** the flat lamp has features of one or more of Claims 1 to 8, the pulsed voltage source being electrically conductively connected to the external power supply lines of the flat lamp.

## Revendications

1. Spot ( 1 ) plat ayant une enceinte ( 2 ) de décharge fermée, en un matériau non conducteur de l'électricité, au moins en partie transparente et emplie d'un remplissage de gaz et des électrodes ( 3, 4 ) en forme de bande disposées sur la paroi intérieure de l'enceinte ( 2 ) de décharge, au moins les anodes ( 4 ) étant recouvertes respectivement d'une couche ( 17 )diélectrique, **caractérisé en ce que**,
• l'enceinte ( 2 ) de décharge a au moins une plaque ( 5 ) de fond et une plaque ( 6 ) de couverture, la plaque ( 5 ) de fond et la plaque ( 6 ) de couverture étant reliées l'une à l'autre d'une manière étanche au gaz au moyen d'une brasure ( 8 ), le cas échéant aussi par un cadre ( 7 ) supplémentaire interposé entre la plaque de couverture et la plaque de fond,
• les électrodes ( 3, 4 ) intérieures en forme de bande se transforment en des traversées ( 10, 11 ) et celles-ci à nouveau en des entrées ( 12, 13 ) extérieures de courant de sorte que les électrodes ( 3, 4 ), les traversées ( 10, 11 ) et les entrées ( 12, 13 ) extérieures de courant sont constituées respectivement sous la forme de sous parties différentes fonctionnellement, de structures ( 3, 10, 12, 4, 11, 13 ) analogues à des pistes conductrices,
dans lequel les traversées ( 10, 11 ) sont guidées vers l'extérieur en étant recouvertes d'une manière étanche au gaz par la brasure ( 8 ) et dans lequel les entrées ( 12, 13 ) extérieures de courant, qui s'y raccordent directement, servent au raccordement d'une source de tension électrique.

2. Spot plat suivant la revendication 1, **caractérisé en ce que** les couches diélectriques servent supplémentairement de brasure pour les traversées étanches au gaz.

3. Spot plat suivant la revendication 1 ou 2, **caractérisé en ce que** les entrées ( 12, 13 ) extérieures de courant sont disposées sur la paroi extérieure de l'enceinte de décharge.

4. Spot plat suivant l'une des revendications 1 à 3, **caractérisé en ce que** les structures du côté de la cathode et du côté de l'anode sont constituées respectivement d'une couche de métal, l'épaisseur de la couche étant comprise entre 5 µm et 50 µm, de préférence entre 5,5 µm et 30 µm, et d'une manière particulièrement préférée allant de 6 µm à 15 µm.

5. Spot plat suivant la revendication 4, **caractérisé en ce que** l'épaisseur de la couche est d'environ 10 µm.

6. Spot plat suivant l'une des revendications 1 à 5, **caractérisé en ce que** des entretoises sont interposées entre la plaque de fond et la plaque de couverture.

7. Spot plat suivant la revendication 6, **caractérisé en ce que** les entretoises sont réalisées par des billes de verre.

8. Spot plat suivant la revendication 6 ou 7, **caractérisé en ce que** le paramètre P₁=d_{St} · d_{E1} est compris entre 50 mm µm et 680 mm µm, de préférence entre 100 mm µm et 500 mm µm, d'une manière particulièrement préférée entre 200 mm µm et 400 mm µm, d_{St} étant la distance entre les points d'appui ou à la paroi latérale voisine et d_{E1} étant l'épaisseur des pistes d'électrodes.

9. Spot plat suivant l'une des revendications 6 à 8, **caractérisé en ce que** le paramètre P₂=d_{St}/d_{P1} est compris entre 8 et 20, de préférence entre 9 et 18, d'une manière particulièrement préférée entre 10 et 15, d_{St} étant la distance entre les points d'appui entre eux ou à la paroi latérale voisine et d_{P1} étant la plus petite des deux épaisseurs de la plaque de fond et de la plaque de couverture.

10. pot plat suivant la revendication 1, **caractérisé en ce que** le coefficient de dilatation thermique de la brasure ( 8 ) est adapté au coefficient de dilatation thermique des matériaux de la plaque ( 5 ) de fond et de la plaque ( 6 ) de couverture ainsi qu'également du cadre ( 7 ).

11. Spot plat suivant la revendication 1, **caractérisé en ce qu'**au moins une partie de la paroi intérieure de l'enceinte de décharge comporte une couche en une substance luminescente ou en un mélange de substances luminescentes.

12. sot plat suivant la revendication 11, **caractérisé en ce qu'**au moins sur une partie de la paroi intérieure de l'enceinte de décharge, notamment sur la paroi intérieure de la plaque de fond, une couche réfléchissant de la lumière est déposée entre la paroi intérieure et la substance luminescente.

13. Spot plat suivant l'une ou plusieurs des revendications précédentes, dans lequel les entrées extérieures de courant sont constituées de façon à ce que les traversées ( 10, 11 ) des cathodes ( 3 ) et des anodes ( 4 ) débouchent dans une piste ( 12, 14, 13, 15 ) conductrice en forme de buse du côté de la cathode ou du côté de l'anode.

14. pot plat suivant la revendication 13, dans lequel les deux entrées ( 12, 14, 13, 15 ) de courant en forme de buse sont disposées sur la paroi extérieure de l'enceinte de décharge.

15. Système de rayonnement, ayant un spot plat et une source de tension électrique par impulsion, qui est propre à fournir en fonctionnement des impulsions de tension séparées par des intervalles entre elles, **caractérisé en ce que** le spot plat a les caractéristiques d'une ou de plusieurs des revendications 1 à 8, la source de tension par impulsion étant reliée d'une manière conductrice à l'électricité aux entrées extérieures de courant du spot plat.
